# EUROPÄISCHE PATENTSCHRIFT

(11) **EP 2 784 261 B1**
(45) Veröffentlichungstag und Bekanntmachung des Hinweises auf die Patenterteilung: **21.09.2016**
(21) Anmeldenummer: 14161374.5
(22) Anmeldetag: 24.03.2014
(51) Int. Cl.: E06B 3/667

(54) **Steckverbinder für Hohlprofile**
Plug connector
Connecteur à fiches

(30) Priorität: 25.03.2013 DE 102013103008
(43) Veröffentlichungstag der Anmeldung: 01.10.2014
(73) Patentinhaber: CERA Handelsgesellschaft mbH, 87674 Ruderatshofen-Immenhofen (DE)
(72) Erfinder: Rafeld-Cech, Karin, D-87499 Wildpoldsried (DE)
(74) Vertreter: Hutzelmann, Gerhard

(56) Entgegenhaltungen:
- CH-A5- 649 126
- DE-U1-202004 004 933
- DE-U1-202007 005 834
- DE-U1-202007 013 996

## Beschreibung

Die Erfindung bezieht sich auf einen Steckverbinder für Abstandhalterhohlprofile für Isolierglasscheiben mit U- oder kastenförmigem Querschnitt, der als Gerad-, Winkel-, Eck- oder Kreuzungsverbinder ausgebildet ist.

Dieser Verbinder ist mit einem Bodenteil und zwei Längsseitenstegen versehen, die als vom Boden aufragende Schenkel ausgebildet sein können.

Das Bodenteil bildet zusammen mit den Längsseitenstegen den Körper des Verbinders, wobei an den Längsseiten nach außen ragende, vorzugsweise elastisch verformbare Lamellen für jeden Einsteckabschnitt angeordnet sind, die geneigt oder gebogen ausgeführt sein können, wobei die Neigung oder Biegung in Einsteckrichtung nach hinten ausgebildet sein kann.

Das Dokument DE 20 2004 004 933 U1 offenbart einen Steckverbinder gemäss dem Oberbegriff des Anspruchs 1. Es sind verschiedenartige Verbinder dieses Typs bekannt, die jedoch gerade bei modernen, sehr dünnwandigen und oftmals aus mehreren Materialien gefertigten Abstandhalterhohlprofilen Probleme bereiten. Zu diesen Problemen gehört vor allem, daß der Halt der Verbinder im Abstandhalterhohlprofil nicht immer gewährleistet werden kann, da die Abstandhalterhohlprofile an ihrer Innenseite oftmals deutliche Toleranzen aufweisen. Zudem besteht das Problem, daß der Druck durch den Verbinder auf das Abstandhalterhohlprofil nicht zu groß sein darf, da dieses ansonsten deformiert wird.

Der Erfindung liegt daher die Aufgabe zugrunde, diese Probleme zu beseitigen und einen Steckverbinder vorzuschlagen, der einerseits sicher im Abstandhalterhohlprofil hält, dieses aber dennoch nicht deformiert.

Diese Aufgabe wird erfindungsgemäß dadurch gelöst, daß im Bereich der vom Boden wegweisenden Enden der Schenkel Überhöhungen vorgesehen sind.

Diese Überhöhungen schmiegen sich an die Innenseite des Abstandhalterhohlprofiles an und sorgen so für einen guten Sitz. Bei, aufgrund kleinerer Abmessungen des Abstandhalterhohlprofils, zu starker Überhöhung werden diese durch die Stirnkante des Abstandhalterhohlprofils abgetragen oder umgelegt.

Es hat sich erfindungsgemäß auch als sehr vorteilhaft erwiesen, wenn die Überhöhungen als Längsstege ausgebildet sind, deren Enden abgeschrägt ausgebildet sein können.

Mittels dieser Ausgestaltung kann der Verbinder sehr gut in das jeweilige Hohlprofilende gleiten.

Äußerst vorteilhaft ist es erfindungsgemäß, wenn die Überhöhungen auf den vom Boden wegweisenden Kanten der Schenkel angeordnet sind.

Dort werden Kräfte sehr gut in die Schenkel eingeleitet.

Eine weitere erfindungsgemäß sehr vorteilhafte Ausgestaltung der Erfindung liegt vor, wenn die Überhöhungen auf den nach außen ragenden Lamellen und/oder am Übergang zwischen den Schenkeln und den Lamellen angeordnet sind.

Durch diese Ausgestaltung wird eine verbesserte Elastizität vor allem in Höhenrichtung erreicht.

Eine weitere erfindungsgemäß sehr vorteilhafte Ausgestaltung liegt vor, wenn die Längsseitenstege vom Boden ausgehend verjüngt ausgebildet sind.

Hierdurch sind diese einerseits stabil, aber dennoch nachgiebig und flexibel.

Als sehr vorteilhaft hat es sich erfindungsgemäß erwiesen, wenn der Übergang zwischen Boden und Schenkel zumindest im Inneren des Steckverbinders abgerundet ausgebildet ist.

Damit werden seitliche Kräfte zwischen den Schenkeln und dem Boden sehr gut eingeleitet.

Eine weitere sehr vorteilhafte Weiterbildung der Erfindung liegt vor, wenn die von den Schenkeln wegweisende Kante der Lamellen schräg ausgebildet sind und/oder daß die Lamellen auf Höhe des freien Endes der Schenkel eine größere Ausdehnung hinsichtlich der Verbinderbreite aufweist, als in Richtung des Bodens.

Durch diese Ausgestaltung der Lamellen können sich diese noch besser im Abstandhalterhohlprofil verkrallen.

Es hat sich ebenfalls als sehr vorteilhaft erwiesen, wenn die Lamellen nur einen Teil der Höhenerstreckung der Schenkel einnehmen.

Hierdurch kann Raum für etwaige Nähte im Abstandhalterhohlprofil geschaffen werden.

Eine weitere sehr vorteilhafte Ausgestaltung der Erfindung liegt auch vor, wenn im Bereich des Übergangs zwischen Boden und Schenkel an der Außenseite Dichtrippen vorgesehen sind, wobei diese an die Kontur eines Abstandhalterhohlprofiles angepasst sein können.

Hierdurch kann trotz etwaiger Nähte wirksam ein Austritt von im Abstandhalterhohlprofil enthaltenem Molekularsieb verhindert werden.

Dabei ist es sehr vorteilhaft, wenn die Dichtrippen Teil einzelner Lamellen sind.

Dadurch werden zusätzliche Bauteile vermieden.

Eine weitere sehr vorteilhafte Fortbildung der Erfindung liegt vor, wenn im Bereich der freien Enden der Schenkel, vorzugsweise im Bereich der Mitte der Längserstreckung des Steckverbinders zwischen den beiden Schenkeln eine Trag- und/oder Stabilisierungseinrichtung vorgesehen ist.

Damit wird eine Möglichkeit geschaffen, weitere Einbauten vorzusehen und/oder die Stabilität des Steckverbinders zu erhöhen.

Äußerst vorteilhaft ist es in diesem Zusammenhang, wenn die Trag- und/oder Stabilisierungseinrichtung als Gitter, Strebenkombination oder dergleichen ausgebildet ist.

Hierdurch wird der Materialeinsatz möglichst gering gehalten.

Ebenfalls sehr vorteilhaft ist es dabei, wenn die Trag- und/oder Stabilisierungseinrichtung unterhalb der maximalen Höhe des Steckverbinders angeordnet ist.

Dadurch wird Raum für weitere Einbauten geschaffen. Zudem wird die Elastizität der Enden der Seitenstege nicht negativ beeinflusst.

Eine äußerst vorteilhafte Ausgestaltung der Erfindung liegt vor, wenn eine Dichteinrichtung zum Abdichten des Stoßes der zu verbindenden Abstandhalterhohlprofilenden auf der Trag- und/oder Stabilisierungseinrichtung angeordnet ist.

Durch diese Dichteinrichtung wird die Stoßstelle der beiden miteinander zu verbindenden Abstandhalterhohlprofilenden abgedichtet. Im Scheibenzwischenraum eingeleitetes Gas wird am Austreten gehindert.

Eine sehr vorteilhafte Weiterbildung der Erfindung liegt auch vor, wenn die Einsteckanschläge im Bereich der Mitte der Längserstreckung des Verbinders angeordnet sind, wobei die Anschläge an den Außenseiten der Seitenstege vorgesehen sein können.

Damit wird sichergestellt, daß der Verbinder wenigstens annähernd mittig in den Abstandhalterhohlprofilen sitzt.

Im folgenden wir die Erfindung anhand zweier Ausfuhrungsbeispiele veranschaulicht.

Dabei zeigen:
- Fig. 1: eine Draufsicht auf eine erste Variante eines erfindungsgemäßen Steckverbinders,
- Fig. 2: ein Schaubild desselben Steckverbinders,
- Fig. 3: eine Seitenansicht des Steckverbinders,
- Fig. 4: eine Ansicht der Stirnseite des Steckverbinders,
- Fig. 5: eine Draufsicht auf eine zweite Variante eines erfindungsgemäßen Steckverbinders,
- Fig. 6: ein Schaubild dieses Steckverbinders,
- Fig. 7: eine Seitenansicht dieses Steckverbinders, und
- Fig. 8: eine Ansicht der Stirnseite dieses Steckverbinders.

Mit 1 ist in Fig. 1 ein U-förmiger Verbinder für Abstandhalter-Hohlprofile für Mehrscheibenisoliergläser bezeichnet. Dieser Verbinder 1 besteht im wesentlichen aus einem Boden 2 und zwei an den Rändern des Bodens 2 angebrachten Längsseitenstegen 3 und 4, so daß das U-förmige Profil des Verbinders 1 definiert wird.

An den Außenseiten der Längsseitenstege 3 und 4 sind nach außen weisende, in Einsteckrichtung nach hinten weisende Lamellen 5 vorgesehen, die sich in den Hohlprofilen zu verkeilen vermögen.

Im Bereich der Mitte des Verbinders 1 sind ebenfalls an den Außenseiten der Längsseitenstege 3 und 4 für jede Einsteckrichtung jeweils ein Mittenanschlag 6 vorgesehen, der die Einstecktiefe des Verbinders 1 in die Hohlprofile begrenzt.

Den Mittenanschlägen 6 ist jeweils ein Ausgleichselement 7 zugeordnet, das gegenüber den Mittenanschlägen 6 jeweils am anderen Längsseitensteg 3 und 4 vorgesehen ist.

Der Mittenanschlag 6 ist elastisch federnd ausgebildet und sorgt einerseits dafür, daß die Hohlprofilenden nicht über die Mitte des Steckverbinders geschoben werden und auch daß die Hohlprofilenden an den Ausgleichselementen 7 anliegen. Andererseits werden etwaige Fertigungstoleranzen des Hohlprofils ausgeglichen. Ein Wackeln des Verbinders 1 im Hohlprofil wird vermieden. Die Mittenschläge 6 können dabei auch eine teilweise plastische Umfonmung erfahren. In der Regel wird eine Überlagerung von plastischer und elastischer Umformung vorgesehen werden, da damit auch von innen auf das Abstandhalterhohlprofil wirkende Kräfte auf ein Mindestmaß reduziert werden können und so eine unerwünschte Verformung derselben vermieden wird.

Die Ausgleichselemente 7 können zusätzlich den Steckverbinder in radialer Richtung und auch in Querrichtung versteifen.

Der Boden 2 kann in jeder Einsteckrichtung eine oder mehrere nicht dargestellte Durchbrechungen und/oder Vertiefungen an der Außenseite des Bodens 2 aufweisen. In diese Vertiefungen und in die Durchbrechungen hinein können bestimmte aufgesteckte Hohlprofile verstemmt werden, wodurch eine feste mechanische Verbindung geschaffen wird. Dies ist jedoch nur eine der vielfältigen Ausgestaltungsmöglichkeiten.

Die Längsseitenstege 3 und 4 sind vom Boden 2 ausgehend sich verjüngend ausgebildet. Der Übergang zwischen Boden 2 und den Längsseitenstegen 3 und 4 ist jeweils abgerundet. Durch diese Ausgestaltung wird die Stabilität in Bezug auf Querkräfte erhöht. Dennoch sind die oberen Enden der Längsseitenstege 3 und 4 flexibel.

Die nach außen ragenden Lamellen 5 können dabei, wie in den Ausführungsbeispielen dargestellt, schräg gestellt sein und sich auch in Richtung der freien Enden der Längsseitenstege 3 und 4 nach außen erweitern. Das bedeutet, daß die oberen Enden der Lamellen 5 eine größere Gesamtbreite des Steckverbinders 1 erzeugen als die unteren Enden.

Mit dieser schrägen Ausgestaltung der Lamellen 5 können sich diese besonders gut im Abstandhalterhohlprofil verkrallen. Zudem wird der größte Druck auf das Abstandhalterhohlprofil im Bereich der Kanten ausgeübt, wo dieses auch am stabilsten ist.

Es ist auch nicht nötig, daß die Lamellen 5 die gesamte Höhe der Längsseitenstege 3 und 4 einnehmen. So ist es durchaus ausreichend, wie in den Ausführungsbeispielen dargestellt, daß diese nur gut die Hälfte der Höhe der Längsseitenstege 3 und 4 einnehmen. Dabei sind die Lamellen 5 am oberen Ende der Längsseitenstege 3 und 4 angeordnet.

Die Lamellen 5 können ausgehend von den Längsseitenstegen 3 und 4 sich verjüngend ausgebildet sein, wodurch gerade an deren Enden eine nochmals verbesserte Flexibilität hergestellt wird und damit eine sehr gute Anpassung an Breitentoleranzen der Abstandhalterhohlprofile erfolgt.

Unterhalb der Lamellen 5 sind noch Dichtrippen 8 vorgesehen, die gegenüber den Lamellen 5 rückspringend ausgeführt sind. Diese können unterhalb der Lamellen 5 einen Durchfluß von Trockungsmittel zu den Stoßstellen der Abstandhalterhohlprofile verhindern. Die Dichtrippen 8 können dabei einen Raum für etwaige Verbindungsnähte der Abstandhalterhohlprofile frei lassen.

Auf den freien Enden der Längssteitenstege 3 und 4 bzw. im Bereich dieser auf den Lamellen 5 bzw. am Übergang zwischen Längsseitensteg 3 und 4 und den Lamellen 5 sind Überhöhungen 9 angeordnet, die als Längsstege ausgebildet sind und an den längsseitigen Enden mit jeweils Auflaufschrägen 10 versehen sein können.

Diese Überhöhungen 9 sind vergleichsweise Schmal ausgebildet und können so bei einer zu großen Höhe auch vom Abstandhalterhohlprofil beim Aufschieben auf den Steckverbinder 1 abgetragen oder umgebogen werden. Durch diese Anpassung der Verbinderhöhe wird sichergestellt, daß der Druck auf das Abstandhalterhohlprofil nicht zu groß ist, so daß dieses deformiert werden kann. Zudem erfolgt auch bei größeren Fertigungstoleranzen des Abstandhalterhohlprofils, diese treten vor allem durch den mehrkomponentigen Aufbau des Abstandhalterhohlprofiles, vor allem Metall und Kunststoff, auf, eine optimale Anpassung des Steckverbinders und so ein guter Sitz desselben.

Je weiter außen die Überhöhungen 9 angeordnet sind, desto besser können die auftretenden Kräfte vom Abstandhalterhohlprofil aufgenommen werden.

Um die Flexibilität der Lamellen 5 zu gewährleisten, ist es denkbar, daß die Überhöhungen 9 nur mit einem Teil der jeweiligen Lamellen 5 verbunden sind.

Für eine leichtere Einsteckbarkeit des Steckverbinders 1 in Abstandhalterhohlprofile kann der Steckverbinder 1 noch an seinen Enden abgeschrägt ausgebildet sein.

Desweiteren kann der Verbinderkörper, gebildet durch den Boden 2 und die Längsseitenstege 3 und 4 an der offenen Seite verstärkt bzw. stabilisiert werden. Hierzu ist eine Aussteifung 11 denkbar, wie sie im zweiten Ausführungsbeispiel dargestellt ist. In diesem Ausführungsbeispiel ist die Aussteifung 11 aus sich kreuzenden Streben 12 aufgebaut. Je nach gewünschter Aussteifung können aber auch andere Strebenkombinationen eingesetzt werden. So ist es beispielsweise denkbar, daß rein diagonale Streben 12 vorgesehen werden, die erst bei größeren Deformationen zu einer Aussteifung des Steckverbinders 1 führen, bei geringen Deformationen jedoch mit federn.

Die Aussteifung 11 ist vorzugsweise in der Mitte der Längserstreckung des Verbinders 1 vorgesehen, also im Stoßbereich der Abstandhalterhohlprofilenden.

Die Aussteifung 11 ist dabei unterhalb der größten Höhenerstreckung des Steckverbinders 1 angebracht, wobei die größte Höhe durch die Überhöhungen 9 definiert ist.

Auch eine flächige Ausbildung der Aussteifung 11 ist denkbar.

Auf der Aussteifung 11 kann noch eine Dichteinrichtung 13 angeordnet werden, die in der Lage ist, für eine Abdichtung der Stoßstelle der Abstandhalterhohlprofilenden zu sorgen.

Durch diese Abdichtung kann ein unerwünschter Austritt von Füllgasen aus dem Scheibenzwischenraum bis zur endgültigen Versiegelung mit Dichtmittel, hier wird in der Regel Butyl verwendet, verhindert werden.

Die Dichteinrichtung 13 ist vorzugsweise durch ein vergleichsweise weiches Material gebildet, das sich an die Dachflächen der Abstandhalterhohlprofile sehr gut anschmiegt. Gummi oder gunumiähnliche Materialien sind ebenso denkbar wie weiche Kunststoffe, die sich leicht elastisch oder teilelastisch verformen lassen.

## Patentansprüche

1. Steckverbinder (1) mit U- oder kastenförmigem Querschnitt, der als Gerad-, Winkel-, Eck- oder Kreuzungsverbinder ausgebildet ist, für Abstandhalterhohlprofile für Isolierglasscheiben, mit einem Bodenteil (2) und zwei Längsseitenkanten, die als vom Boden (2) aufragende Schenkel (3, 4) ausgebildet sind, wobei das Bodenteil (2) zusammen mit den Längsseitenkanten den Körper des Verbinders (1) bildet, wobei an den Längsseiten nach außen ragende, vorzugsweise elastisch verformbare Lamellen (5) für jeden Einsteckabschnitt angeordnet sind, die geneigt oder gebogen ausgeführt ind, wobei die Neigung oder Biegung in Einsteckrichtung nach hinten ausgebildet ist, **dadurch gekennzeichnet, daß** im Bereich der vom Boden wegweisenden Enden der Schenkel (3, 4) Überhöhungen (9) vorgesehen sind und daß die Überhöhungen (9) als Längsstege ausgebildet sind, deren Enden abgeschrägt ausgebildet sind.

2. Steckverbinder nach Anspruch 1, **dadurch gekennzeichnet, daß** die Überhöhungen (9) auf den vom Boden (2) wegweisenden Kanten der Schenkel (3, 4) angeordnet sind.

3. Steckverbinder nach Anspruch 1, **dadurch gekennzeichnet, daß** die Überhöhungen (9) auf den nach außen ragenden Lamellen (5) und/oder am Übergang zwischen den Schenkeln (3, 4) und den Lamellen (5) angeordnet sind.

4. Steckverbinder nach einem der vorangehenden Ansprüche, **dadurch gekennzeichnet, daß** die Längsseitenstege (3, 4) vom Boden (2) ausgehend verjüngt ausgebildet sind.

5. Steckverbinder nach einem der vorangehenden Ansprüche, **dadurch gekennzeichnet, daß** der Übergang zwischen Boden (2) und Schenkel (3, 4) zumindest im Inneren des Steckverbinders (1) abgerundet ausgebildet ist.

6. Steckverbinder nach einem der vorangehenden Ansprüche, **dadurch gekennzeichnet, daß** die von den Schenkeln (3, 4) wegweisende Kante der Lamellen (5) schräg ausgebildet sind und/oder daß die Lamellen (5) auf Höhe des freien Endes der Schenkel eine größere Ausdehnung hinsichtlich der Verbinderbreite aufweisen, als in Richtung des Bodens (2).

7. Steckverbinder nach einem der vorangehenden Ansprüche, **dadurch gekennzeichnet, daß** die Lamellen (5) nur einen Teil der Höhenerstreckung der Schenkel einnehmen.

8. Steckverbinder nach einem der vorangehenden Ansprüche, **dadurch gekennzeichnet, daß** im Bereich des Übergangs zwischen Boden (2) und Schenkel (3, 4) an der Außenseite Dichtrippen (8) vorgesehen sind, wobei diese an die Kontur eines Abstandhalterhohlprofiles angepasst sein können.

9. Steckverbinder nach Anspruch 8, **dadurch gekennzeichnet, daß** die Dichtrippen (8) Teil einzelner Lamellen sind.

10. Steckverbinder nach einem der vorangehenden Ansprüche, **dadurch gekennzeichnet, daß** im Bereich der freien Enden der Schenkel (3, 4), vorzugsweise im Bereich der Mitte der Längserstreckung des Steckverbinders (1) zwischen den beiden Schenkeln (3, 4) eine Trag- und/oder Stabilisienmgseinrichtung (11) vorgesehen ist.

11. Steckverbinder nach Anspruch 10, **dadurch gekennzeichnet, daß** die Trag- und/oder Stabilisienmgseinrichtung (11) als Gitter, Strebenkombination oder dergleichen ausgebildet ist.

12. Steckverbinder nach Anspruch 10 oder 11, **dadurch gekennzeichnet, daß** die Trag- und/oder Stabilisienmgseinrichtung (11) unterhalb der maximalen Höhe des Steckverbinders (1) angeordnet ist.

13. Steckverbinder nach Anspruch 10, 11 oder 12, **dadurch gekennzeichnet, daß** eine Dichteinrichtung (13) zum Abdichten des Stoßes der zu verbindenden Abstandhalterhohlprofilenden auf der Trag- und/oder Stabilisienmgseinrichtung (11) angeordnet ist.

14. Steckverbinder nach einem der vorangehenden Ansprüche, **dadurch gekennzeichnet, daß** Einsteckanschläge (6) im Bereich der Mitte der Längserstreckung des Verbinders (1) angeordnet sind, wobei die Einsteckanschläge (6) an den Außenseiten der Seitenstege (3, 4) vorgesehen sein können.

## Claims

1. Plug connector (1) with a U-shaped or box-shaped cross-section, which is constructed as a straight, angular, corner or cross connector, for spacer cavity profile members for insulating glass panes, with a base part (2) and two longitudinal side edges formed as limbs (3, 4) projecting from the base (2), wherein the base part (2) together with the longitudinal side edges forms the body of the connector (1), wherein outwardly projecting and preferably resiliently deformable blades (5), which are formed to be inclined or bent, for each insertion section are arranged at the longitudinal sides, wherein the inclination or bending is formed to be rearward in the direction of insertion, **characterised in that** elevations (9) are provided in the region of the ends of the limbs (3, 4) facing away from the base and that the elevations (9) are constructed as longitudinal webs, the ends of which are chamfered.

2. Plug connector according to claim 1, **characterised in that** the elevations (9) are arranged on the edges of the limbs (3, 4) facing away from the base (2).

3. Plug connector according to claim 1, **characterised in that** the elevations (9) are arranged on the outwardly projecting blades (5) and/or at the transition between the limbs (3, 4) and the blades (5).

4. Plug connector according to any one of the preceding claims, **characterised in that** the longitudinal side webs (3, 4) are formed to taper starting out from the base (2).

5. Plug connector according to any one of the preceding claims, **characterised in that** the transition between base (2) and limbs (3, 4) is formed to be radiused at least in the interior of the plug connector.

6. Plug connector according to any one of the preceding claims, **characterised in that** the edges of the blades (5) facing away from the limbs (3, 4) are formed to be inclined and/or that the slats (5) have at the height of the free end of the limbs a greater dimension with respect to the connector width than in the direction of the base (2).

7. Plug connector according to any one of the preceding claims, **characterised in that** the blades (5) occupy only a part of the height dimension of the limbs.

8. Plug connector according to any one of the preceding claims, **characterised in that** sealing ribs (9) are provided at the outer side in the region of the transition between base (2) and limbs (3, 4), wherein these ribs can be adapted to the contour of a spacer cavity profile member.

9. Plug connector according to claim 8, **characterised in that** the sealing ribs (8) are part of individual slats.

10. Plug connector according to any one of the preceding claims, **characterised in that** a supporting and/or stabilising device (11) is provided in the region of the free ends of the limbs (3, 4), preferably in the region of the centre of the length dimension of the plug connector (1) between the two limbs (3, 4).

11. Plug connector according to claim 10, **characterised in that** the supporting and/or stabilising device (11) is constructed as a grating, strut combination or the like.

12. Plug connector according to claim 10 or 11, **characterised in that** the supporting and/or stabilising device (11) is arranged below the maximum height of the plug connector (1).

13. Plug connector according to claim 10, 11 or 12, **characterised in that** a sealing device (13) for sealing the material of the spacer cavity profile member ends, which are to be connected, to the supporting and stabilising device (11) is arranged.

14. Plug connector according to any one of the preceding claims, **characterised in that** insertion abutments (6) are arranged in the region of the centre of the length dimension of the connector (1), wherein the insertion abutments (6) can be provided at the outer side of the side webs (3, 4).

## Revendications

1. Elément (1) de liaison par emboîtement, doté d'une section transversale en U ou en forme de coffret, réalisé en tant qu'élément de liaison rectiligne, oblique, d'angle ou de croisement et destiné à des profilés creux d'espacement pour vitrages isolants, comprenant une partie de fond (2) et
deux bords latéraux longitudinaux conçus sous la forme d'ailes (3, 4) se dressant à partir dudit fond (2),
ladite partie de fond (2) formant le corps dudit élément de liaison (1) en association avec lesdits bords latéraux longitudinaux, sachant que des lamelles (5) de réalisation inclinée ou cintrée, de préférence élastiquement déformables, faisant saillie vers l'extérieur et affectées à chaque tronçon emboîtable, sont disposées sur lesdits bords longitudinaux, l'inclinaison ou le cintrage pointant vers l'arrière dans la direction d'emboîtement, **caractérisé par le fait**
**que** des zones surélevées (9) sont prévues dans la région des extrémités des ailes (3, 4) qui sont tournées à l'opposé du fond ; et par le fait que lesdites zones surélevées (9) se présentent comme des membrures longitudinales dont les extrémités offrent une réalisation biseautée.

2. Elément de liaison par emboîtement, selon la revendication 1, **caractérisé par le fait que** les zones surélevées (9) se trouvent sur les bords des ailes (3, 4) qui sont tournés à l'opposé du fond (2).

3. Elément de liaison par emboîtement, selon la revendication 1, **caractérisé par le fait que** les zones surélevées (9) sont situées sur les lamelles (5) en saillie vers l'extérieur, et/ou à la transition entre les ailes (3, 4) et lesdites lamelles (5).

4. Elément de liaison par emboîtement, selon l'une des revendications précédentes, **caractérisé par le fait que** les membrures latérales longitudinales (3, 4) sont réalisées avec amenuisement à partir du fond (2).

5. Elément de liaison par emboîtement, selon l'une des revendications précédentes, **caractérisé par le fait que** la transition entre le fond (2) et les ailes (3, 4) est de réalisation arrondie, au moins dans l'espace interne dudit élément (1) de liaison par emboîtement.

6. Elément de liaison par emboîtement, selon l'une des revendications précédentes, **caractérisé par le fait que** les bords des lamelles (5), tournés à l'opposé des ailes (3, 4), offrent une réalisation biseautée ; et/ou **par le fait que** lesdites lamelles (5) présentent, par rapport à la largeur dudit élément de liaison, une plus grande étendue à la hauteur de l'extrémité libre desdites ailes qu'en direction du fond (2).

7. Elément de liaison par emboîtement, selon l'une des revendications précédentes, **caractérisé par le fait que** les lamelles (5) n'occupent qu'une partie de l'étendue en hauteur des ailes.

8. Elément de liaison par emboîtement, selon l'une des revendications précédentes, **caractérisé par le fait que** des lèvres d'étanchement (8) sont prévues à la face extérieure, dans la région de la transition entre le fond (2) et les ailes (3, 4), lesdites lèvres pouvant être adaptées à la configuration d'un profilé creux d'espacement.

9. Elément de liaison par emboîtement, selon la revendication 8, **caractérisé par le fait que** les lèvres d'étanchement (8) font partie intégrante de lamelles individuelles.

10. Elément de liaison par emboîtement, selon l'une des revendications précédentes, **caractérisé par le fait qu'**un dispositif (11) de support et/ou de stabilisation est prévu entre les deux ailes (3, 4), dans la région des extrémités libres desdites ailes (3, 4), de préférence dans la région du centre de l'étendue longitudinale dudit élément (1) de liaison par emboîtement.

11. Elément de liaison par emboîtement, selon la revendication 10, **caractérisé par le fait que** le dispositif (11) de support et/ou de stabilisation est réalisé sous la forme d'un treillage, d'un assemblage d'entretoisement, ou d'une structure analogue.

12. Elément de liaison par emboîtement, selon la revendication 10 ou 11, **caractérisé par le fait que** le dispositif (11) de support et/ou de stabilisation est placé au-dessous de la hauteur maximale dudit élément (1) de liaison par emboîtement.

13. Elément de liaison par emboîtement, selon la revendication 10, 11 ou 12, **caractérisé par le fait qu'**un dispositif d'étanchement (13), conçu pour assurer l'étanchéité de la zone de jonction des extrémités des profilés creux d'espacement devant être reliées, est implanté sur le dispositif (11) de support et/ou de stabilisation.

14. Elément de liaison par emboîtement, selon l'une des revendications précédentes, **caractérisé par le fait que** des butées d'emboîtement (6) sont disposées dans la région du centre de l'étendue longitudinale dudit élément de liaison (1), lesdites butées d'emboîtement (6) pouvant être prévues sur les faces extérieures des membrures latérales (3, 4).
